# EUROPÄISCHE PATENTSCHRIFT

(11) **EP 3 594 435 B1**
(45) Veröffentlichungstag und Bekanntmachung des Hinweises auf die Patenterteilung: **26.05.2021**
(21) Anmeldenummer: 19185718.4
(22) Anmeldetag: 11.07.2019
(51) Int. Cl.: E05B 45/08

(54) **ALARMGEBER FÜR EIN TÜRVERRIEGELUNGSSYSTEM**
ALARM SIGNALLER FOR A DOOR LOCKING SYSTEM
ÉMETTEUR D'ALARME POUR UN SYSTÈME DE VERROUILLAGE DE PORTE

(30) Priorität: 11.07.2018 DE 102018116776
(43) Veröffentlichungstag der Anmeldung: 15.01.2020
(73) Patentinhaber: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(56) Entgegenhaltungen:
- CA-A- 1 000 383
- CH-A- 485 937
- FR-A1- 2 448 609
- US-A- 3 810 145

## Beschreibung

Die vorliegende Erfindung betrifft einen Alarmgeber, insbesondere einen nachrüstbaren Alarmgeber, für ein Türverriegelungssystem mit einem in Richtung dessen Längserstreckung zwischen einer Entriegelungsstellung und einer Verriegelungsstellung bewegbaren Schließriegel und einem den Schließriegel in dessen Verriegelungsstellung aufnehmenden Schließkasten.

Ein Alarmgeber mit den Merkmalen des Oberbegriffs des Anspruchs 1 ist aus der US 3,810,145 A bekannt. Ferner offenbart die CA 1 000 383 A eine Betätigungsvorrichtung für eine Alarmschaltung.

Ein Türverriegelungssystem dient üblicherweise dazu, eine Tür gegen unbefugtes Öffnen bzw. vor einem gewaltsamen Einbruchversuch zu sichern. Hierfür umfasst das Türverrieglungssystem üblicherweise ein an einem Türblatt der Tür montierbares Gehäuse zur Aufnahme eines quer zur Tür ausgerichteten Schließriegels, welcher in dessen Längserstreckung zwischen einer Entriegelungsstellung und einer Verriegelungsstellung bewegbar ist. Dabei wird der Schließriegel bei einer Bewegung von der Entriegelungsstellung in die Verriegelungsstellung aus dem Gehäuse des Türverriegelungssystems seitlich herausbewegt. Im verriegelten Zustand des Türverriegelungssystems bzw. in der Verriegelungsstellung des Schließriegels ist dieser in einem Schließkasten aufgenommen, welcher üblicherweise ortsfest an einem Rahmen der Tür oder an einer Laibung, d.h. an einer die Tür einfassenden Wand befestigt ist.

Das Türverriegelungssystem kann beispielsweise in Form eines kompakten Türzusatzschlosses ausgebildet sein, bei welchem das den Schließriegel aufnehmende Gehäuse üblicherweise seitlich an dem Türblatt der Tür und der in der Verriegelungsstellung den Schließriegel aufnehmende Schließkasten an dem Türrahmen bzw. der Laibung befestigt sind. Ein Türverriegelungssystem umfasst aber auch ein Panzerriegelsystem, bei welchem sich das Gehäuse zur Aufnahme eines Panzerriegels in dessen Entriegelungsstellung im Wesentlichen über die gesamte Türbreite erstreckt. Oftmals weist das Panzerriegelsystem dabei nicht nur einen Panzerriegel auf, sondern zwei gegenläufig bewegbare Panzerriegel, welche im verriegelten Zustand des Panzerriegelsystems jeweils in auf gegenüberliegenden Seiten des Türblatts angebrachten Schließkästen aufgenommen sind, wodurch die Tür nicht mehr oder allenfalls nur mit erhöhtem Kraftaufwand aufgebrochen werden kann.

Eine Aufgabe der Erfindung besteht darin, die Sicherheit eines Türverriegelungssystems zu erhöhen.

Die Aufgabe wird durch einen Alarmgeber mit den Merkmalen des Anspruchs 1 gelöst. Der erfindungsgemäße Alarmgeber für ein Türverriegelungssystem mit einem in Richtung dessen Längserstreckung zwischen einer Entriegelungsstellung und einer Verriegelungsstellung bewegbaren Schließriegel und einem den Schließriegel in dessen Verriegelungsstellung aufnehmenden Schließkasten umfasst einen ersten Schalter, welcher dazu dient, einen Verriegelungszustand des Schließriegels zu erfassen, einen zweiten Schalter, welcher dazu dient, eine Bewegung des Schließriegels in einer Richtung quer, insbesondere zumindest annähernd senkrecht, zu dessen Längserstreckung zu erfassen, und eine Steuereinrichtung zur Erfassung von Schaltzuständen der Schalter und Auslösung eines Alarms in Abhängigkeit von den erfassten Schaltzuständen.

Der Erfindung liegt der allgemeine Gedanke zugrunde, einen Einbruchversuch an einer mit einem Türverriegelungssystem ausgestatten Tür durch Erfassen eines dem Einbruchversuch üblicherweise vorangehenden Aufhebelvorgangs der Tür mittels des erfindungsgemäßen Alarmgebers rechtzeitig zu erkennen, indem ein erster Schalter des Alarmgebers zunächst erfasst, ob sich ein Schließriegel eines Türverriegelungssystems in dessen Verriegelungsstellung befindet, und ein zweiter Schalter des Alarmgebers eine durch den Aufhebelvorgang verursachte Bewegung des Schließriegels in einer Richtung quer zu dessen Längserstreckung erfasst, wobei eine Steuereinrichtung zur Erfassung der Schaltzustände des ersten und zweiten Schalters in Abhängigkeit von den erfassten Schaltzuständen, insbesondere bei positiver Auswertung der Schaltzustände, einen Alarm auslösen kann.

Eine positive Auswertung der Schaltzustände der Schalter durch die Steuereinrichtung bedeutet dabei, dass der Schließriegel in dem Schließkasten aufgenommen ist und eine Bewegung des in dem Schließkasten aufgenommenen Schließriegels in Richtung quer zu dessen Längserstreckung erfolgt. Hierdurch erkennt die Steuereinrichtung des Alarmgebers rechtzeitig einen bevorstehenden Einbruchversuch an der Tür und erzeugt einen warnenden Alarm.

Vorteilhafte Ausbildungen der Erfindung sind den Unteransprüchen, der Beschreibung und den beigefügten Zeichnungen zu entnehmen.

Der Alarm kann beispielsweise in Form eines akustischen und/oder optischen Signals ausgegeben werden, wodurch nicht nur ein Bewohner oder Nachbar auf einen Einbruchversuch aufmerksam gemacht wird, sondern auch die sich in unberechtigter Weise Zugang zu der Wohnung verschaffende Person abgeschreckt werden kann. Zusätzlich oder alternativ kann der Alarm auch an einem mobilen Endgerät des Bewohners oder eines Sicherheitspersonals und/oder in einer entfernten Zentrale der Polizei oder eines Sicherheitsdienstleisters ausgegeben werden.

Erfindungsgemäß ist der Alarmgeber zum Aufstecken auf den Schließkasten ausgebildet, wodurch sich ein an einer Tür bereits vorhandenes Türverriegelungssystem auf einfache Weise nachrüsten lässt.

Der Alarmgeber umfasst ein erstes Betätigungselement zur Betätigung des ersten Schalters und ein zweites Betätigungselement zur Betätigung des zweiten Schalters, wobei das erste Betätigungselement und das zweite Betätigungselement in einem aufgesteckten Zustand des Alarmgebers in eine zur Aufnahme des Schließriegels dienende Riegelaufnahme des Schließkastens hineinragen.

Gemäß einer vorteilhaften Ausgestaltung des Alarmgebers ragt das erste Betätigungselement in einem auf den Schließkasten aufgesteckten Zustand des Alarmgebers weiter in die Riegelaufnahme des Schließkastens hinein als das zweite Betätigungselement. Das weiter in die Riegelaufnahme hineinragende erste Betätigungselement dient zusammen mit dem ersten Schalter zur Erfassung eines Verriegelungszustands des Schließriegels, indem der Schließriegel im verriegelten Zustand das erste Betätigungselement aus der Riegelaufnahme herausdrückt und einen Betätigungszustand des ersten Schalters ändert, d.h. den ersten Schalter je nach dessen ursprünglichen Betätigungszustand betätigt oder freigibt.

Damit der Schließriegel bei einer Bewegung in Richtung dessen Längserstreckung leicht in die Riegelaufnahme des Schließkastens hinein gleiten kann, weist das erste Betätigungselement vorzugsweise eine Rampe bildende schräge Auflauffläche für den in die Riegelaufnahme des Schließkastens einbringbaren Schließriegel auf. Insbesondere wird durch die schräge Auflauffläche des ersten Betätigungselements verhindert, dass der Schließriegel beim Einfahren in die Riegelaufnahme des Schließkastens mit dem ersten Betätigungselement verkantet.

Dem ersten Betätigungselement und/oder dem zweiten Betätigungselement können bzw. kann jeweils ein Federelement derart zugeordnet sein, dass das erste Betätigungselement und/oder das zweite Betätigungselement jeweils entgegen einer Federkraft des zugeordneten Federelements aus der Riegelaufnahme heraus verschiebbar sind bzw. ist. Hierdurch wird erreicht, dass das erste Betätigungselement und/oder das zweite Betätigungselement stets in die Riegelaufnahme des Schließkastens hineinragen bzw. hineinragt, sofern der Schließriegel nicht gegen das erste und/oder zweite Betätigungselement drückt. Vorteilhafterweise ist mindestens ein Federelement in Form einer Schraubendruckfeder ausgebildet.

Gemäß einer weiteren vorteilhaften Ausgestaltung des Alarmgebers sind bzw. ist der erste und/oder zweite Schalter auf einem Auslenkelement derart angebracht, dass sich durch eine Auslenkung des Auslenkelements unterschiedliche Schaltzustände des ersten und zweiten Schalters bewirken lassen. Bevorzugt dient zumindest eines der Betätigungselemente dazu, den Auslenkelement auszulenken. Vorteilhafterweise dient das zu einer Lagerstelle des Auslenkelements am weitesten beabstandete Betätigungselement, insbesondere das zweite Betätigungselement, zur Auslenkung des Auslenkelements. Bevorzugt ist das Auslenkelement als ein, insbesondere einseitig eingespannter, Biegebalken ausgebildet. Es ist aber auch denkbar, dass das Auslenkelement ein um eine Drehachse drehbar gelagerter Hebel ist. Vorzugsweise ist der Hebel einseitig gelagert.

Zusätzlich zu dem ersten und/oder zweiten Schalter kann auch die Steuereinrichtung auf dem Auslenkelement angeordnet sein. Es versteht sich, dass die Steuereinrichtung aber auch an einem anderen Bauteil des Alarmgebers, wie zum Beispiel an einer Gehäusewand des Alarmgebers, angeordnet sein kann.

Die Erfindung betrifft auch ein Türverriegelungssystem mit einem in Richtung dessen Längserstreckung zwischen einer Entriegelungsstellung und einer Verriegelungsstellung verschiebbaren Schließriegel, einem den Schließriegel in einem verriegelten Zustand aufnehmenden Schließkasten und einem auf den Schließkasten aufgesteckten erfindungsgemäßen Alarmgeber.

Der erste Schalter und der zweite Schalter können im aufgesteckten Zustand des Alarmgebers und bei in Entriegelungsstellung befindlichem Schließriegel einen ersten Schaltzustand definieren. In diesem Schaltzustand, in welchem sich der Alarmgeber in einem neutralen Zustand befindet, nehmen der erste Schalter und der zweite Schalter vorzugsweise jeweils eine erste Schalterstellung ein.

Befindet sich der Schließriegel in seiner Verriegelungsstellung, so können der erste Schalter und der zweite Schalter im aufgesteckten Zustand des Alarmgebers einen zweiten Schaltzustand definieren. Im zweiten Schaltzustand ist der Alarmgeber gewissermaßen scharf geschaltet. Dabei kann der erste Schalter eine zweite Schalterstellung einnehmen, während der zweite Schalter weiterhin seine erste Schalterstellung einnimmt.

Eine Bewegung des sich in der Verriegelungsstellung befindlichen Schließriegels quer zu dessen Längserstreckung auf den Alarmgeber zu, z.B. bei einem Versuch des Aufhebelns der Tür, kann einen dritten Schaltzustand der Schalter bewirken. Insbesondere wird hierbei der in der Riegelaufnahme aufgenommene Schließriegel in Richtung des zweiten Betätigungselements ausgelenkt, wodurch der Schließriegel und das zweite Betätigungselement in Kontakt geraten und das zweite Betätigungselement aus der Riegelaufnahme herausgedrückt wird, so dass der erste und zweite Schalter jeweils eine zweite Schalterstellung einnehmen.

Erfasst die Steuereinrichtung diesen dritten Schaltzustand der Schalter, so löst die Steuereinrichtung die Ausgabe eines Alarms aus.

Es hat sich gezeigt, dass ein Versuch zum Aufhebeln der Tür besonders gut erkannt werden kann, bei gleichzeitiger Reduzierung von Fehlalarmen, welche beispielsweise durch leichtere Erschütterungen ausgelöst werden können, wenn ein Abstand zwischen dem in der Riegelaufnahme aufgenommenen Schließriegel und einer dem Schließriegel zugewandten Innenseite der Riegelaufnahme, auf welcher das erste und zweite Betätigungselement in die Riegelaufnahme hineinragen, mindestens 0,8 mm, vorzugsweise mindestens 1,0 mm und besonders bevorzugt mindestens 1,5 mm beträgt.

Zum Wechseln einer Stromversorgungseinheit des Alarmgebers, wie zum Beispiel einer Batterie oder eines Akkus, kann es erforderlich sein, den Alarmgeber von dem Schließkasten abzunehmen. Ist der Alarmgeber von dem Schließkasten abgenommen, so können der erste und zweite Schalter einen vierten Schaltzustand definieren, in welchem vorzugsweise der erste Schalter seine erste Schalterstellung und der zweite Schalter seine zweite Schalterstellung einnimmt.

Nachfolgend wird die Erfindung rein beispielhaft anhand einer vorteilhaften Ausführungsform unter Bezugnahme auf die beigefügten Zeichnungen beschrieben. Es zeigen:
- Fig. 1: eine Teilschnittansicht eines auf einen Schließkasten aufgesteckten erfindungsgemäßen Alarmgebers aus einer ersten Perspektive;
- Fig. 2: eine Teilschnittansicht des Alarmgebers von Fig. 1 aus einer zweiten Perspektive; und
- Fig. 3: eine Explosionsdarstellung eines Alarmgebers mit Schließkasten.

Die Figuren zeigen einen Alarmgeber 10 für ein Türverriegelungssystem, welches einen in den Figuren nicht dargestellten Schließriegel umfasst. Der Schließriegel des Türverriegelungssystems kann in Richtung seiner Längserstreckung zwischen einer Entriegelungsstellung und einer Verriegelungsstellung bewegt werden, wobei der Schließriegel in seiner Verriegelungsstellung von einem Schließkasten 12 aufgenommen ist. Der Schließkasten 12 umfasst hierfür eine Riegelaufnahme 14, welche den Schließriegel in der Verriegelungsstellung aufnimmt.

Der Alarmgeber 10 ist als Nachrüstlösung für ein bereits an einer Tür montiertes Türverriegelungssystem geeignet und kann auf einfache Weise auf den Schließkasten 12 aufgesteckt werden.

Der Schließkasten 12 bildet ein unbewegliches Gegenstück zu dem Schließriegel und ist zu diesem Zweck an einem Rahmen der Tür oder an einer Laibung ortsfest befestigt. Hierfür weist der Schließkasten 12 zwei Paare von Bohrungen 16 auf, durch welche nicht dargestellte Befestigungsmittel zur Befestigung des Schließkastens 12 an dem Türrahmen bzw. an der Laibung hindurchgesteckt werden können. Dabei dient das dem Türrahmen bzw. der Laibung zugewandte Paar von Bohrungen 16 zur Befestigung des Schließkastens 12 an dem Türrahmen bzw. an der Laibung mittels der Befestigungsmittel.

Im aufgesteckten Zustand des Alarmgebers 10 ragen ein erstes Betätigungselement 18 und ein zweites Betätigungselement 20 des Alarmgebers 10 jeweils durch eine Bohrung 16 des Paares von Bohrungen 16 in die Riegelaufnahme 14 hinein, welche im befestigten Zustand des Schließkastens 12 von dem Türrahmen bzw. der Wand abgewandt sind.

Das erste Betätigungselement 18 dient zur Betätigung eines ersten Schalters 22 des Alarmgebers 10, mittels welchem sich ein Verriegelungszustand des Schließriegels erfassen lässt. Dahingegen dient das zweite Betätigungselement 20 zur Betätigung eines zweiten Schalters 24, welcher dazu vorgesehen ist, eine Bewegung des in der Riegelaufnahme 14 aufgenommenen Schließriegels in einer Richtung quer, insbesondere zumindest annähernd senkrecht, zu dessen Längserstreckung zu erfassen, d.h. bezogen auf die in Fig. 1 und 2 dargestellte Ausrichtung des Schließkastens 12 wird eine Bewegung des Schließriegels nach oben erfasst. Sowohl der erste Schalter 22 als auch der zweite Schalter 24 sind in dem dargestellten Ausführungsbeispiel jeweils in Form eines Tastschalters ausgestaltet.

Wie insbesondere anhand von Fig. 2 zu erkennen ist, ragen das erste Betätigungselement 18 und das zweite Betätigungselement 20 unterschiedlich weit in die Riegelaufnahme 14 hinein, wobei das erste Betätigungselement 18 weiter in die Riegelaufnahme 14 hineinragt als das zweite Betätigungselement 20. Damit der Schließriegel dennoch leicht in die Riegelaufnahme 14 des Schließkastens 12 eingeführt werden kann, weist das erste Betätigungselement 18 eine schräge Auflauffläche 26 für den in die Riegelaufnahme 14 des Schließkastens 12 einfahrenden Schließriegel auf.

Sowohl das erste Betätigungselement 18 als auch das zweite Betätigungselement 20 können jeweils entgegen der Federkraft eines Federelements 28 aus der Riegelaufnahme 14 herausverschoben werden. Dabei sind dem ersten Betätigungselement 18 zwei Federelemente 28 und dem zweiten Betätigungselement 20 ein Federelement 28 zugeordnet, wodurch eine größere Kraft zum Bewegen des ersten Betätigungselements 18 aufgewendet werden muss als zum Bewegen des zweiten Betätigungselements 20, vorausgesetzt, die Federelemente 28 weisen eine zumindest annähernd gleiche Federkraft auf. Außerdem bewirken die dem ersten Betätigungselement 18 zugeordneten Federelemente 28, das ein an dem Betätigungselement 18 ausgebildeter Betätigungsabschnitt 29 den ersten Schalter 22 betätigt, wenn sich der Schließriegel in der Entriegelungsstellung befindet. In dem dargestellten Ausführungsbeispiel ist jedes Federelement 28 in Form einer Schraubendruckfeder ausgebildet.

Ferner umfasst der Alarmgeber 10 eine in den Figuren nicht genauer dargestellte Steuereinrichtung zur Erfassung von Schaltzuständen der Schalter 22, 24 und Auslösung eines Alarms in Abhängigkeit von den erfassten Schaltzuständen.

Der erste und zweite Schalter 22, 24 sowie die Steuereinrichtung sind auf einem Auslenkelement 32 angebracht, welcher in dem dargestellten Ausführungsbeispiel in Form eines einseitig auslenkbaren Biegebalkens 32 ausgebildet ist. Der Biegebalken 32 ist mittels Verbindungsmittel 30 einseitig eingespannt und entgegen der Federkraft des dem zweiten Betätigungselement 20 zugeordneten Federelements 28 auslenkbar.

An dem Biegebalken 32 sind der erste Schalter 22 und der zweite Schalter 24 auf jeweils gegenüberliegenden Seiten des Biegebalkens 32 angeordnet, wobei die jeweiligen Taster des ersten und zweiten Schalters 22, 24 jeweils nach außen von dem Biegebalken 32 wegweisen. Im aufgesteckten Zustand des Alarmgebers 10 weist der erste Schalter 22 außerdem von dem Schließkasten 12 weg, wohingegen der zweite Schalter 24 in Richtung zu dem Schließkasten 12 hin ausgerichtet ist.

Im Folgenden wird die Funktionsweise des Alarmgebers 10 erläutert. Im entriegelten Zustand des Türverriegelungssystems, d.h. wenn sich der Schließriegel in seiner Entriegelungsstellung befindet, lässt sich der Alarmgeber 10 auf den Schließkasten 12 aufstecken. Hierbei drückt der Schließkasten 12 gegen den zweiten Schalter 24, wodurch dieser betätigt wird und eine erste Schalterstellung einnimmt. Wie bereits vorstehend erwähnt, bewirken die dem ersten Betätigungselement 18 zugeordneten Federelemente 28, dass der Betätigungsabschnitt 29 des ersten Betätigungselements 18 im entriegelten Zustand des Türverriegelungssystems den ersten Schalter 22 betätigt, wodurch dieser ebenfalls eine erste Schalterstellung einnimmt. Sind der erste und zweite Schalter 22, 24 betätigt, definieren sie zusammen einen ersten Schaltzustand.

Wird der Schließriegel in die Riegelaufnahme 14 eingebracht, läuft dieser auf die schräge Auflauffläche 26 des ersten Betätigungselements 18 auf und bewegt das Betätigungselement 18 entgegen der Federkraft der Federelemente 28 aus der Riegelaufnahme 14 heraus. Dabei wird der erste Schalter 22 freigegeben, d.h. in eine zweite Schalterstellung gebracht. Gleichzeitig verweilt der zweite Schalter 24 weiterhin in der ersten Schalterstellung, d.h. er ist betätigt. In diesem Zustand definieren der erste und zweite Schalter 22, 24 einen zweiten Schaltzustand, in welchem der erste Schalter 22 freigegeben und der zweite Schalter 24 betätigt und der Alarmgeber scharf geschaltet ist.

Bei einem Versuch des Aufhebelns der Tür wird der Schließriegel in einer Richtung quer zu dessen Längserstreckung von dem Türrahmen bzw. der Laibung weg bewegt (in Fig. 1 und 2 nach oben). Dabei bewegt sich der in der Riegelaufnahme 14 des Schließkastens 12 aufgenommene Schließriegel in Richtung des zweiten Betätigungselements 20, wodurch dieses den Biegebalken 32 entgegen der Federkraft des dem zweiten Betätigungselements 20 zugeordneten Federelements 28 auslenkt. Infolgedessen wird auch der zweite Schalter 24 freigegeben, d.h. in eine zweite Schalterstellung gebracht. Sind sowohl der erste als auch der zweite Schalter 22, 24 freigegeben, definieren sie gemeinsam einen dritten Schaltzustand, welcher die Steuereinrichtung dazu veranlasst, ein Alarm auszulösen. In dem dargestellten Ausführungsbeispiel wird der Alarm in Form eines akustischen Signals mittels eines Tongebers 34 ausgegeben.

Ein Versuch des Aufhebelns der Tür lässt sich besonders zuverlässig detektieren, wenn ein Abstand zwischen dem in der Riegelaufnahme 14 aufgenommenen Schließriegel und einer dem Schließriegel zugewandten Innenseite 36 des Schließkastens 12, an welcher das erste und zweite Betätigungselement 18, 20 in die Riegelaufnahme 14 hineinragen, mindestens 0,8 mm, vorzugsweise mindestens 1,0 mm und besonders bevorzugt mindestens 1,5 mm beträgt.

Zum Wechsel einer Stromversorgungseinheit 38 kann der Alarmgeber 10 im entriegelten Zustand des Türverriegelungssystems von dem Schließkasten 12 abgenommen werden. Da der Schließriegel im entriegelten Zustand nicht gegen das erste Betätigungselement 18 drückt, bewirkt die Federkraft der dem ersten Betätigungselement 18 zugeordneten Federelemente 28, dass der erste Schalter 22 seinen betätigten Zustand einnimmt (erste Schalterstellung). Dahingegen wird die Betätigung des zweiten Schalters 24 beim Abnehmen des Alarmgebers 10 aufgehoben, d.h. er nimmt seine zweite Schalterstellung ein. Letztendlich definieren der erste und zweite Schalter 22, 24 dann einen vierten Schaltzustand, in welchem sich die Stromversorgungseinheit 38 wechseln lässt, ohne dass ein Alarm ausgelöst wird.

### Bezugszeichenliste

- 10: Alarmgeber
- 12: Schließkasten
- 14: Riegelaufnahme
- 16: Bohrung
- 18: erstes Betätigungselement
- 20: zweites Betätigungselement
- 22: erster Schalter
- 24: zweiter Schalter
- 26: Auflauffläche
- 28: Federelement
- 29: Betätigungsabschnitt
- 30: Verbindungsmittel
- 32: Auslenkelement
- 34: Tongeber
- 36: Innenseite
- 38: Stromversorgungseinheit

## Patentansprüche

1. Alarmgeber (10), insbesondere nachrüstbarer Alarmgeber (10), für ein Türverriegelungssystem mit einem in Richtung dessen Längserstreckung zwischen einer Entriegelungsstellung und einer Verriegelungsstellung bewegbaren Schließriegel und einem den Schließriegel in dessen Verriegelungsstellung aufnehmenden Schließkasten (12), umfassend:
ein erstes Betätigungselement (18) zur Betätigung eines ersten Schalters (22), welcher dazu dient, einen Verriegelungszustand des Schließriegels zu erfassen,
ein zweites Betätigungselement (20) zur Betätigung eines zweiten Schalters (24), welcher dazu dient, eine Bewegung des Schließriegels in einer Richtung quer, insbesondere zumindest annähernd senkrecht, zu dessen Längserstreckung zu erfassen, und
eine Steuereinrichtung zur Erfassung von Schaltzuständen der Schalter (22, 24) und Auslösung eines Alarms in Abhängigkeit von den erfassten Schaltzuständen,
**dadurch gekennzeichnet, dass**
der Alarmgeber (10) zum Aufstecken auf den Schließkasten (12) ausgebildet ist, wobei das erste Betätigungselement (18) und das zweite Betätigungselement (20) in einem aufgesteckten Zustand des Alarmgebers (10) in eine zur Aufnahme des Schließriegels dienende Riegelaufnahme (14) des Schließkastens (12) hineinragen.

2. Alarmgeber (10) nach Anspruch 1,
**dadurch gekennzeichnet, dass**
das erste Betätigungselement (18) weiter in die Riegelaufnahme (14) des Schließkastens (12) hineinragt als das zweite Betätigungselement (20).

3. Alarmgeber (10) nach zumindest einem der Ansprüche 1 oder 2,
**dadurch gekennzeichnet, dass**
das erste Betätigungselement (18) eine schräge Auflauffläche (26) für den in die Riegelaufnahme (14) des Schließkastens (12) einbringbaren Schließriegel aufweist.

4. Alarmgeber (10) nach zumindest einem der vorstehenden Ansprüche,
**dadurch gekennzeichnet, dass**
das erste Betätigungselement (18) und/oder das zweite Betätigungselement (20) jeweils entgegen einer Federkraft eines Federelements (28) aus der Riegelaufnahme (14) heraus verschiebbar sind bzw. ist.

5. Alarmgeber (10) nach zumindest einem der vorstehenden Ansprüche,
**dadurch gekennzeichnet, dass**
der erste Schalter (22) und/oder der zweite Schalter (24) auf einem Auslenkelement (32), insbesondere einem einseitig eingespannten Biegebalken (32), angebracht sind bzw. ist.

6. Türverriegelungssystem mit einem in Richtung dessen Längserstreckung zwischen einer Entriegelungsstellung und einer Verriegelungsstellung verschiebbaren Schließriegel, einem den Schließriegel in einem verriegelten Zustand aufnehmenden Schließkasten (12) und einem auf den Schließkasten (12) aufgesteckten Alarmgeber (10) nach zumindest einem der vorstehenden Ansprüche.

7. Türverriegelungssystem nach Anspruch 6,
**dadurch gekennzeichnet, dass**
der erste Schalter (22) und der zweite Schalter (24) im aufgesteckten Zustand des Alarmgebers (10) und bei in Entriegelungsstellung befindlichem Schließriegel einen ersten Schaltzustand definieren.

8. Türverriegelungssystem nach Anspruch 6 oder 7,
**dadurch gekennzeichnet, dass**
der erste Schalter (22) und der zweite Schalter (24) im aufgesteckten Zustand des Alarmgebers (10) und bei in Verriegelungsstellung befindlichem Schließriegel einen zweiten Schaltzustand definieren.

9. Türverriegelungssystem nach zumindest einem der Ansprüche 6 bis 8,
**dadurch gekennzeichnet, dass**
eine Bewegung des sich in der Verriegelungsstellung befindlichen Schließriegels quer zu dessen Längserstreckung auf den Alarmgeber (10) zu einen dritten Schaltzustand des ersten und zweiten Schalters (22, 24) bewirkt.

10. Türverriegelungssystem nach Anspruch 9,
**dadurch gekennzeichnet, dass**
die Steuereinrichtung einen Alarm auslöst, wenn sich der erste und zweite Schalter (22, 24) im dritten Schaltzustand befinden.

11. Türverriegelungssystem nach zumindest einem der Ansprüche 6 bis 10,
**dadurch gekennzeichnet, dass**
der erste und zweite Schalter (22, 24) einen vierten Schaltzustand definieren, wenn der Alarmgeber (10) von dem Schließkasten (12) abgenommen ist.

12. Türverriegelungssystem nach zumindest einem der Ansprüche 6 bis 11,
**dadurch gekennzeichnet, dass**
ein Abstand zwischen dem in dem Schließkasten (12) aufgenommenen Schließriegel und einer dem Schließriegel zugewandten Innenseite (36) des Schließkastens (12), an welcher ein erstes und zweites Betätigungselement (18, 20) in eine Riegelaufnahme (14) des Schließkastens (12) hineinragen, mindestens 0,8 mm, vorzugsweise mindestens 1,0 mm und besonders bevorzugt mindestens 1,5 mm beträgt.

## Claims

1. An alarm transmitter (10), in particular a retrofittable alarm transmitter (10), for a door locking system comprising a locking bolt, which is movable in the direction of its longitudinal extent between an unlocked position and a locked position, and a lock casing (12) which receives the locking bolt in its locked position, said alarm transmitter (10) comprising:
a first actuation element (18) for actuating a first switch (22) which serves to detect a locked state of the locking bolt;
a second actuation element (20) for actuating a second switch (24) which serves to detect a movement of the locking bolt in a direction transverse, in particular at least approximately perpendicular, to its longitudinal extent; and
a control device for detecting switching states of the switches (22, 24) and for triggering an alarm in dependence on the detected switching states,
**characterized in that**
the alarm transmitter (10) is configured for a plugging onto the lock casing (12), with, in a plugged-on state of the alarm transmitter (10), the first actuation element (18) and the second actuation element (20) projecting into a bolt receiver (14) of the lock casing (12) which serves to receive the locking bolt.

2. An alarm transmitter (10) in accordance with claim 1,
**characterized in that**
the first actuation element (18) projects further into the bolt receiver (14) of the lock casing (12) than the second actuation element (20).

3. An alarm transmitter (10) in accordance with at least one of the claims 1 or 2,
**characterized in that**
the first actuation element (18) has a slanted run-on surface (26) for the locking bolt which can be introduced into the bolt receiver (14) of the lock casing (12).

4. An alarm transmitter (10) in accordance with at least one of the preceding claims,
**characterized in that**
the first actuation element (18) and/or the second actuation element (20) is/are each displaceable out of the bolt receiver (14) against a spring force of a spring element (28).

5. An alarm transmitter (10) in accordance with at least one of the preceding claims,
**characterized in that**
the first switch (22) and/or the second switch (24) is/are attached to a deflection element (32), in particular to a bending beam (32) clamped at one side.

6. A door locking system comprising a locking bolt displaceable in the direction of its longitudinal extent between an unlocked position and a locked position; a lock casing (12) receiving the locking bolt in a locked state; and an alarm transmitter (10) in accordance with at least one of the preceding claims plugged onto the lock casing (12).

7. A door locking system in accordance with claim 6,
**characterized in that**
the first switch (22) and the second switch (24) define a first switching state in the plugged-on state of the alarm transmitter (10) and when the locking bolt is in the unlocked position.

8. A door locking system in accordance with claim 6 or claim 7,
**characterized in that**
the first switch (22) and the second switch (24) define a second switching state in the plugged-on state of the alarm transmitter (10) and when the locking bolt is in the locked position.

9. A door locking system in accordance with at least one of the claims 6 to 8,
**characterized in that**
a movement of the locking bolt which is in the locked position transversely to its longitudinal extent toward the alarm transmitter (10) brings about a third switching state of the first and second switches (22, 24).

10. A door locking system in accordance with claim 9,
**characterized in that**
the control device triggers an alarm when the first and second switches (22, 24) are in the third switching state.

11. A door locking system in accordance with at least one of the claims 6 to 10,
**characterized in that**
the first and second switches (22, 24) define a fourth switching state when the alarm transmitter (10) is removed from the lock casing (12).

12. A door locking system in accordance with at least one of the claims 6 to 11,
**characterized in that**
a spacing between the locking bolt received in the lock casing (12) and an inner side (36) of the lock casing (12), which faces the locking bolt and at which first and second actuation elements (18, 20) project into a bolt receiver (14) of the lock casing (12), amounts to at least 0.8 mm, preferably at least 1.0 mm, and particularly preferably at least 1.5 mm.

## Revendications

1. Émetteur d'alarme (10), en particulier émetteur d'alarme (10) pouvant être installé ultérieurement, pour un système de verrouillage de porte comprenant un verrou de fermeture mobile dans la direction de l'extension longitudinale dudit système entre une position de déverrouillage et une position de verrouillage, et un caisson de fermeture (12) recevant le verrou de fermeture dans sa position de verrouillage, comportant :
un premier élément d'actionnement (18) pour actionner un premier commutateur (22) qui sert à détecter un état de verrouillage du verrou de fermeture,
un second élément d'actionnement (20) pour actionner un second commutateur (24) qui sert à détecter un mouvement du verrou de fermeture dans une direction transversale, en particulier au moins approximativement perpendiculaire, à son extension longitudinale, et
un dispositif de commande pour détecter des états de commutation des commutateurs (22, 24) et pour déclencher une alarme en fonction des états de commutation détectés,
**caractérisé en ce que**
l'émetteur d'alarme (10) est réalisé pour être enfiché sur le caisson de fermeture (12), le premier élément d'actionnement (18) et le second élément d'actionnement (20) faisant saillie, à l'état enfiché de l'émetteur d'alarme (10), dans un logement à verrou (14) du caisson de fermeture (12), ledit logement servant à recevoir le verrou de fermeture.

2. Émetteur d'alarme (10) selon la revendication 1,
**caractérisé en ce que**
le premier élément d'actionnement (18) fait saillie dans le logement à verrou (14) du caisson de fermeture (12) plus loin que le second élément d'actionnement (20).

3. Émetteur d'alarme (10) selon l'une au moins des revendications 1 ou 2,
**caractérisé en ce que**
le premier élément d'actionnement (18) présente une surface de montée inclinée (26) pour le verrou de fermeture susceptible d'être inséré dans le logement à verrou (14) du caisson de fermeture (12).

4. Émetteur d'alarme (10) selon l'une au moins des revendications précédentes,
**caractérisé en ce que**
le premier élément d'actionnement (18) et/ou le second élément d'actionnement (20) est ou sont déplaçable(s) hors du logement à verrou (14) à l'encontre d'une force élastique d'un élément de ressort (28).

5. Émetteur d'alarme (10) selon l'une au moins des revendications précédentes,
**caractérisé en ce que**
le premier commutateur (22) et/ou le second commutateur (24) est ou sont monté(s) sur un élément de déflexion (32), en particulier sur une poutre de flexion (32) serrée d'un côté.

6. Système de verrouillage de porte comprenant un verrou de fermeture déplaçable dans la direction de l'extension longitudinale dudit système entre une position de déverrouillage et une position de verrouillage, un caisson de fermeture (12) recevant le verrou de fermeture dans un état verrouillé, et un émetteur d'alarme (10) selon l'une au moins des revendications précédentes, enfiché sur le caisson de fermeture (12).

7. Système de verrouillage de porte selon la revendication 6,
**caractérisé en ce que**
le premier commutateur (22) et le second commutateur (24) définissent un premier état de commutation, dans l'état enfiché de l'émetteur d'alarme (10) et lorsque le verrou de fermeture est dans la position de déverrouillage.

8. Système de verrouillage de porte selon la revendication 6 ou 7,
**caractérisé en ce que**
le premier commutateur (22) et le second commutateur (24) définissent un second état de commutation, dans l'état enfiché de l'émetteur d'alarme (10) et lorsque le verrou de fermeture est dans la position de verrouillage.

9. Système de verrouillage de porte selon l'une au moins des revendications 6 à 8,
**caractérisé en ce que**
un mouvement du verrou de fermeture, se trouvant dans la position de verrouillage, transversalement à son extension longitudinale vers l'émetteur d'alarme (10) provoque un troisième état de commutation des premier et second commutateurs (22, 24).

10. Système de verrouillage de porte selon la revendication 9,
**caractérisé en ce que**
le dispositif de commande déclenche une alarme lorsque les premier et second commutateurs (22, 24) se trouvent dans le troisième état de commutation.

11. Système de verrouillage de porte selon l'une au moins des revendications 6 à 10,
**caractérisé en ce que**
les premier et second commutateurs (22, 24) définissent un quatrième état de commutation lorsque l'émetteur d'alarme (10) est retiré du caisson de fermeture (12).

12. Système de verrouillage de porte selon l'une au moins des revendications 6 à 11,
**caractérisé en ce que**
une distance entre le verrou de fermeture logé dans le caisson de fermeture (12) et un côté intérieur (36) du caisson de fermeture (12) tourné vers le verrou de fermeture, côté intérieur au niveau duquel un premier et un second élément d'actionnement (18, 20) font saillie dans un logement à verrou (14) du caisson de fermeture (12), est d'au moins 0,8 mm, de préférence d'au moins 1,0 mm et de manière particulièrement préférée d'au moins 1,5 mm.
